# EUROPÄISCHE PATENTSCHRIFT

(11) **EP 0 514 383 B1**
(45) Veröffentlichungstag und Bekanntmachung des Hinweises auf die Patenterteilung: **20.10.1993**
(21) Anmeldenummer: 91901674.1
(22) Anmeldetag: 14.01.1991
(51) Int. Cl.: B22D 41/02, F27D 1/16, C21C 5/44

(54) **VERFAHREN UND ANLAGE ZUR WIEDERHERSTELLUNG DER FEUERFESTEN AUSKLEIDUNG VON GIESSPFANNEN**
PROCESS AND INSTALLATION FOR RENEWING THE REFRACTORY LINING OF FOUNDRY LADLES
PROCEDE ET INSTALLATION DE RECONSTITUTION DU REVETEMENT REFRACTAIRE DE POCHES DE COULEE

(30) Priorität: 07.02.1990 DE 4003646
(43) Veröffentlichungstag der Anmeldung: 25.11.1992
(73) Patentinhaber: INTOCAST GMBH Feuerfestprodukte und Giesshilfsmittel, D-40882 Ratingen (DE)
(72) Erfinder: EITEL, Wilhelm, D-4030 Ratingen 6 (DE)
(74) Vertreter: Palgen, Peter, Dr. Dipl.-Phys.
(86) Internationale Anmeldenummer: DE9100021
(87) Internationale Veröffentlichungsnummer: WO9112103

(56) Entgegenhaltungen:
- EP-A- 318 701
- DE-A- 3 110 403
- Patent Abstracts of Japan, vol. 10, No. 333 (M-534)(2389) 12 November 1986
- Patent Abstracts of Japan,vol. 10, No. 138, (M-480)(2195), 21 May 1986

## Beschreibung

Die Erfindung bezieht sich auf ein Verfahren der dem Oberbegriff des Anspruchs 1 entsprechenden Art sowie eine Anlage nach dem Oberbegriff des Anspruchs 2.

Metallurgische Gefäße werden in jüngster Zeit in steigendem Maße nicht mehr mit feuerfesten Steinen ausgekleidet (zugestellt), sondern mit Hilfe einer Gießtechnik, bei der in den Zwischenraum zwischen einer Schablone oder Form, die den gewünschten lichten Innenraum der Pfanne oder des sonstigen metallurgischen Gefäßes bestimmt, und der zuzustellenden Gefäßwand eine meist thixotrop wirkende feuerfeste Gießmasse eingefüllt wird, die, bedingt durch ihr thixotropes Verhalten, unter der Einwirkung von Vibrationen (meist der Schablone bzw. Form) auch bei niedrigen Wassergehalten sehr gut fließfähig ist und jeden Hohlraum ausfüllt.

Aus der DE-OS 37 41 073 (≙ EP-A- 0318701), von welcher die Obergriffe der Ansprüche 1 und 4 ausgehen, ist es bereits bekannt, am Ende der Haltbarkeit eines metallurgischen Gefäßes, also nach dem Verschleiß der inneren, der Schmelze ausgesetzten Schichten der Gießmasse, den verbleibenden Rest der feuerfesten Auskleidung, der ja noch betriebsfähig ist, nicht ganz auszubrechen, sondern nur oberflächlich die verbliebenen Schlackenreste und die von Schlacke penetrierten Oberflächenschichten der alten Zustellung zu entfernen. Dies geschieht nicht unter Herstellung einer geometrisch regelmäßigen Oberfläche, sondern indem ein sogenannter Schlackenschälroboter mit an beweglichen Armen angebrachten, auf der Oberfläche abrollenden Werkzeugen mit vorstehenden Hartmetallzapfen unter der Wirkung von Vibrationen an der Oberfläche angreift und diese in dem erforderlichen Maß abträgt bzw. zumindest aufrauht. Die Werkzeuge folgen dabei aber der im großen vorhandenen Kontur der alten Zustellung. In das metallurgische Gefäß mit der so gereinigten alten Zustellung wird erneut die Schablone eingebracht, worauf der Zwischenraum zwischen Schablone und alter Zustellung mit thixotroper Gießmasse unter der Wirkung von Vibrationen wieder ausgefüllt wird. Auf diese Weise kann bis zu 50 % des teuren Materials der Zustellung eingespart werden. Durch die vorangehende Bearbeitung der Oberfläche der alten Zustellung ergibt sich ein guter Verbund zu der neu aufgebrachten feuerfesten Masse.

Es zeigt sich jedoch, daß das bekannte Verfahren in bestimmten Fällen zu aufwendig wird. Dies trifft dann zu, wenn die Verbärung, d.h. die Schlackenschicht, so stark ist, daß der Zeitaufwand zu ihrer Abtragung und der damit einhergehende Verschleiß der Werkzeuge zu groß werden, um das Verfahren rentabel zu halten. Auch wird durch die langdauernde Einwirkung der Werkzeuge der verbleibende Anteil der feuerfesten Auskleidung mechanisch stark beansprucht, so daß es zu Rissen kommen kann.

Der Erfindung liegt die Aufgabe zugrunde, auch in solchen Fällen die feuerfeste Auskleidung von metallurgischen Gefäßen auf wirtschaftliche Weise wiederherstellen zu können.

Diese Aufgabe wird durch das in Anspruch 1 wiedergegebene Verfahren und in ihrem apparativen Aspekt durch die in Anspruch 2 wiedergegebene Anlage gelöst.

Am Ende einer Pfannenreise, wenn also die Wiederherstellung der feuerfesten Auskleidung ansteht, wird die Pfanne aus der Gießhitze unmittelbar nach dem Schlackenkippen in noch völlig heißem Zustand auf kürzestem Wege mit leichter Neigung nach außen und unten auf dem Stand abgelegt. Die Bewahrung der in der Pfanne enthaltenen Wärmemenge ist für die Wirtschaftlichkeit des Verfahrens wesentlich. Vor der Pfanne ist ein Hochtemperaturbrenner mit einer wassergekühlten Lanze, die auf- und abbewegbar und rotierbar ist, auf Schienen in Tiefenrichtung der Pfanne verfahrbar, wodurch der Brenner spiralig und schraubenförmig in geeignetem Abstand über die innere Oberfläche der Pfanne führbar ist. Der Brenner arbeitet mit Gas oder Öl und Sauerstoff und kann so gefahren werden, daß er reduzierend arbeitet, d.h. keine braunen Dämpfe entwickelt. Beginnend im Bodenbereich kann die Brennerlanze kreisend so geführt werden, daß im Boden- und Wandbereich in kürzester Zeit die anhaftende Schlacke, Schlackenstahlgemische oder Stahlreste hochflüssig werden und aus dem geneigten unteren Bereich der Pfanne aus deren Mündung heraus nach außen fließen, wo sie in einen Schlackenkübel oder in ein Sandbett gelangen. Auf diese Weise ist die Pfanne binnen weniger Minuten gereinigt. Es bleibt auf der alten feuerfesten Auskleidung lediglich ein dünner glasartiger, glatter Schlackenüberzug zurück, der nach Abkühlung der Pfanne mechanisch aufgerauht wird, um einen guten Haftgrund für das neue Auskleidungsmaterial zu erzielen. Die Aufrauhung kann durch den bereits erwähnten Schlackenschälroboter geschehen, der die Schlackenschicht teilweise oder ganz beseitigt und jedenfalls eine rauhe Oberfläche der alten Zustellung zurückläßt.

Es wird sodann nach der bereits beschriebenen, für sich bekannten Methode die Schablone wieder in die Pfanne eingebracht und der Zwischenraum zwischen Schablone und der Oberfläche der stehengebliebenen Auskleidung mit neuer Gießmasse ausgefüllt.

Durch das neue Verfahren ist die Wiederherstellung der Zustellung ohne große mechanische Beanspruchung des Dauerfutters und ohne umfangreiche Ausbrecharbeiten in kürzester Zeit durchzuführen.

Das Abschmelzen von Oberflächenschichten der feuerfesten Zustellung eines Tundishs ist an sich aus den JP-A-60-261 653 und JP-A-61-137656 bekannt. Hierbei handelt es sich aber nur um die reine Entfernung von Schichten, nicht um einen Gesamtvorgang mit anschließendem Aufrauhen und Ersetzen des entfernten Materials durch neue feuerfeste Masse.

Ein mit Sauerstoff betriebener Brenner weist Flammtemperaturen im Bereich von 3000° C auf. Die in der Pfanne verbliebenen zu entfernenden Materialien wie Schlacke, Schlakkestahlgemische oder Stahlreste weisen Schmelzpunkte im Bereich von etwa 1000 bis 1500° auf. Die Temperatur der Pfanne ist vom letzten Abguß ohnehin noch sehr hoch, so daß der Brenner die Pfanne nicht etwa von Umgebungstemperatur aufheizen muß. Der Brenner muß vielmehr nur die letzte Temperaturspitze erzeugen, um die Gesamtmenge der an der Oberfläche anhaftenden unerwünschten Bestandteile zu verflüssigen, was in kurzer Zeit geleistet wird. Es kommen beispielsweise Brenner in Betracht, die insbesondere im Hinblick auf die Brennerdüse Merkmale der DE-PSen 15 29 201 und 31 51 479 aufweisen.

Zur Vermeidung von Wärmeverlusten empfiehlt es sich, einen Hitzeschild vorzusehen, der das Innere der Pfanne während des Betriebs des Brenners nach außen abschließt.

Bei dem bevorzugten Ausführungsbeispiel der Anlage wird die Aufrauhvorrichtung eingesetzt, die für sich aus der DE-OS 37 41 073 bekannt ist. Es ist aber auch möglich, andere Aufrauhvorrichtungen zu verwenden, zum Beispiel Sandstrahl- oder ähnliche Partikelgebläse.

In der Zeichnung sind die verschiedenen Phasen der Behandlung einer Gießpfanne für Stahl im Vertikalschnitt schematisch dargestellt und mit großen Buchstaben Bezeichnet.

A läßt eine frisch zugestellte Gießpfanne 10 erkennen, die aus einem topfförmigen sich nach unten leicht verjüngenden Gehäuse 1 aus Stahlblech besteht, auf dessen Innenseite eine sogenannte Zustellung oder Auskleidung aus feuerfestem Material im wesentlichen gleichbleibender Dicke von einigen 10 Zentimetern aufgebracht ist. An seitlichen Ansätzen 3 im oberen Bereich kann die Pfanne 10 vom Hallenkran erfaßt und versetzt werden.

In der Pfanne 10 wird der STahl einer metallurgischen Behandlung beispielsweise durch Einblasen von Sauerstoff, Argon oder dergleichen unterzogen und dann abgegossen. Nach einer Anzahl solcher Behandlungs- oder Gießvorgänge, d.h. nach einer solchen Pfannenreise, wird die Schlacke abgegossen und sieht die Zustellung der Pfanne 10 so aus wie in B angedeutet. Es gibt Bereiche 2', in denen die Wandstärke der Zustellung 2 erheblich abgenommen hat. In anderen Bereichen 2'' ist die Zustellung verbärt, d.h. es haben sich dicke Schlackenschichten oder -wülste angesetzt, wie es durch die die Schlacke S darstellende Kreuzschraffur angedeutet ist. Auch können Stahlreste oder Stahlschlackengemische vorhanden sein. Auch in den Bereichen 2' haften dünnere Schlackenschichten an bzw. sind die Oberflächenbereiche der Zustellung 2 von Schlacke bis zu einer gewissen Tiefe penetriert, was ihre Feuerfestigkeit herabsetzt. Die groben Wülste am oberen Rand der Pfanne werden mit einer geeigneten Vorrichtung herausgebrochen, und es wird sodann die Pfanne sogleich, d.h. solange die Zustellung 2 noch vom letzten Abguß her hellrot glühend ist, mit dem Hallenkran liegend auf einem in der Nähe befindlichen Stand 4 abgelegt, so daß die Wandung der Zustellung 2 in ihrem im wesentlichen zylindrischen Bereich mit der Horizontalen einen Winkel 5 von etwa 5 bis 30° einnimmt, wobei in der schematischen Darstellung des Ausführungsbeispiel die Neigung besonders stark wiedergegeben ist. Die Öffnung 6 der Pfanne 10 weist nach unten.

Es wird nun auf Schienen ein Schlitten oder Wagen 7 herangefahren, der eine Lanze 8 mit einem Hochtemperaturbrenner am freien Ende trägt, der in das Innere der Pfanne 10 einführbar ist und sowohl im Sinne des Pfeiles 11 verschwenkbar als auch im Sinne des Pfeiles 12 verdrehbar als auch im Sinne des Pfeiles 13 in Längsrichtung der Lanze in die Pfanne 10 hinein verlagerbar ist. Der Schlitten oder Wagen 7 trägt ferner einen Hitzeschild 14, der die Öffnung 6 der Pfanne 10 überdeckt.

Der Hochtemperaturbrenner 9 wird mit einem geeigneten gasförmigen oder flüssigen Brennstoff und reinem Sauerstoff betrieben und erzeugt Flammtemperaturen im Bereich von 3000° C, die die noch rotglühende Schlacke, deren Schmelzpunkt im Bereich von 1000-1500°C liegt, zum Schmelzen bringt, wobei der Hitzeschild 14 Wärmeverluste vermeidet und eine zu starke Abstrahlung auf den Wagen 7 unterbindet.

Die herausgeschmolzene Schlacke strömt im Sinne der Pfeile 15 aus der Öffnung 6 der Pfanne 10 nach unten in den Schlackenkübel 16 ab.

Die Pfanne 10 hat zwischen der Phase C und der Phase D Gelegenheit abzukühlen. Die Pfanne wird mittels des Hallenkrans in eine Grube 17 gesetzt. Es ist nunmehr keine dickere Schlackenschicht mehr vorhanden, weswegen die Kreuzschraffur (s. B) weggelassen ist. Es ist aber an der Oberfläche der stehengebliebenen Auskleidung 2 von dem Ausschmelzen her noch eine dünne glasartige, sehr glatte Schlackenschicht vorhanden, die in der Phase D mittels des Schlackenroboters 20 zumindest teilweise entfernt und jedenfalls aufgerauht wird. Der Schlackenroboter 20 umfaßt ein über die Pfanne 10 ausladendes Maschinengestell 18, an welchem eine vertikale Säule 19 im Sinne des Pfeiles 21 heb- und senkbar und im Sinne des Pfeiles 25 um ihre Längsachse drehbar gelagert ist. Am unteren Ende der Säule 19 sind schwenkbare Arme 22 angebracht, an deren freien Enden drehbare Werkzeuge 23 in Gestalt von mit Hartmetallzapfen 24 besetzten Rollen vorgesehen sind, die der Kontur der inneren Oberfläche der Zustellung 2 folgen und unter der Einwirkung von Vibratoren einen hämmernden Angriff an der Schlackenschicht ausführen und diese entfernen oder zumindest aufrauhen, ohne dabei das Relief der inneren Oberfläche 26 wesentlich zu ändern und viel vom gesunden Material der Zustellung 2 zu entfernen.

In der Phase E wird der Schlackenroboter entfernt und statt dessen eine leicht konische Schablone 27 an einer Tragvorrichtung 28 in das Innere der Pfanne 10 eingebracht. Die Schablone 27 bestimmt die innere Oberflächengestallt der Zustellung 2, wie sie aus A ersichtlich ist. In den Zwischenraum zwischen der Oberfläche 26 und der Schablone 27 wird mittels einer Zuführeinrichtung 29 thixotrope feuerfeste Zustellmasse 30 eingebracht, die an sich eine Konsistenz wie schwachfeuchter Sand aufweist, unter der Wirkung der gegen die Schablone 27 arbeitenden Vibratoren 31 jedoch quasi flüssig wird und den gesamten Zwischenraum 32 zwischen der Schablone 27 und der inneren Oberfläche 26 homogen ausfüllt.

Nach dem Entfernen der Schablone 27 wird die in den Zwischenraum 32 eingebrachte feuerfeste Masse mittels eines Pfannenfeuers 33 getrocknet und verbindet sich mit der alten Zustellung zu einer neuen kompakten und homogenen Zustellung 2, so daß die Pfanne 10 in die Phase A zurückgelangt und erneut eine Pfannenreise antreten kann.

Bei Versuchen in einer 95 to Stahlpfanne-mit einem Innendurchmesser von ca. 2600 mm und einer inneren Höhe von ca. 3440 mm wurde ein Hochtemperatur-Brenner 9 verwendet, der insbesondere im Hinblick auf die Düsengestaltung Merkmale der DE-PSen 15 29 201 und 31 51 479 aufwies und mit der Mündung der Düse etwa in der Mitte des lichten Innenraums der Pfanne angeordnet war, wie es in C dargestellt ist. Der Hochtemperaturbrenner 9 wurde mit ca. 280 Nm³/h Propan und 900 Nm³/h Sauerstoff ohne Luftbeimischung betrieben. Er arbeitete etwa 15 Minuten, bis die Schlacke in ausreichendem Maß herausgeschmolzen war.

## Patentansprüche

1. Verfahren zur Wiederherstellung der feuerfesten Auskleidung einer Pfanne (10) zum Vergießen von Stahl und ähnlichen metallurgischen Gefäßen, bei welchem nach einer Pfannenreise die anhaftende Schlacke und gegebenenfalls noch die schlakkengetränkten obersten Schichten der alten Auskleidung entfernt und auf die alte Auskleidung (2) eine neue feuerfeste Ergänzungsauskleidung (30) im Gießverfahren aufgebracht wird, die mit der alten Auskleidung (2) zusammen eine Gesamt-Feuerfestauskleidung in der ursprünglichen Wandstärke ergibt, dadurch gekennzeichnet, daß bei noch heißer, liegender und ein leichtes Gefälle nach außen aufweisender Pfanne (10) die an der inneren Oberfläche noch anhaftende Schlacke von der verbliebenen Auskleidung mit Hilfe eines mit reinem Sauerstoff betriebenen, reduzierend arbeitenden Hochtemperaturbrenners (9) abgeschmolzen und in schmelzflüssigem Zustand aus der Pfanne (10) auslaufen gelassen wird, und daß nach Abkühlung die glasige Oberfläche der verbliebenen Auskleidung aufgerauht wird, worauf die Aufbringung der neuen feuerfesten Auskleidung (30) erfolgt.

2. Anlage zur Wiederherstellung der feuerfesten Auskleidung von Pfannen zum Vergießen von Stahl und ähnlichen metallurgischen Gefäßen nach dem Verfahren des Anspruchs 1, gekennzeichnet durch folgende Anlagenteile:
a) ein Stand (4), auf dem die Pfanne (10) liegend, jedoch ein leichtes Gefälle (5) nach außen aufweisend ablegbar ist;
b) ein in die Pfanne (10) einführbarer, an einer verschwenkbaren, drehbaren und in Tiefenrichtung der Pfanne (10) verlagerbaren Lanze (8) über die innere Oberfläche (26) der Pfanne (10) führbarer Hochtemperaturbrenner (9);
c) eine Einrichtung (16) zur Aufnahme aus der Pfannenöffnung (6) auslaufender schmelzflüssiger Schlacke;
d) eine in die Pfanne (10) einführbare Aufrauhvorrichtung (20) für die Oberfläche der verbliebenen Auskleidung (2);
e) eine in die aufrechte Pfanne einsenkbare Schablone (27) für die Innengestalt der Auskleidung (2) und eine Zuführvorrichtung (29), mittels deren die Auskleidungsmasse (30) in den Zwischenraum (32) zwischen der inneren Oberfläche (26) der alten Auskleidung (2) und der Schablone (27) einbringbar ist.

3. Anlage nach Anspruch 2, dadurch gekennzeichnet, daß ein Hitzeschild (14) zum Abschließen des Pfanneninnern nach außen bei eingeführtem Hochtemperaturbrenner (9) vorgesehen ist.

4. Anlage nach Anspruch 2 oder 3, dadurch gekennzeichnet, daß die Aufrauhvorrichtung (20) mit Hartmetallzapfen (24) bestückte, unter Vibrationseinwirkung stehende Rollen (23) umfaßt, die an Haltearmen (22) rollend konturgetreu über die innere Oberfläche (26) der alten Auskleidung (2) führbar sind.

## Claims

1. Process for renewing the refractory lining of a ladle (10) for casting steel and similar metallurgical vessels, in which after a tour of duty the adhering slag and if necessary also the slag-contaminated surface layers of the old lining are removed and a new refractory reinforcing lining (30) is applied to the old lining (2) by a casting process, which together with the old lining (2) results in an overall refractory coating having the original wall thickness, characterised in that, with the ladle (10) still hot, lying on its side and with a slight outward tilt, the slag still adhering to the inner surface is melted off the remaining lining with the aid of a high-temperature burner (9) operating with pure oxygen and is allowed to run out of the ladle (10) in a molten condition, and that after cooling the glassy surface of the remaining lining is roughened, after which the application of the new refractory lining (30) takes place.

2. Apparatus for renewing the refractory lining of ladles for casting steel and similar metallurgical vessel according to the process of claim 1, characterised by the following component parts:
a) a station (4) to which the ladle (10) is brought, lying on its side but with a slight outward and downward inclination (5);
b) a high-temperature burner (9) which can be introduced into the ladle (10) and can be shifted on a pivoting and rotatable lance which is displaceable in the direction of the depth of the ladle (10), so that the burner can be conducted over the inner surface (26) of the ladle (10);
c) means (16) for receiving molten slag emerging from the mouth (6) of the ladle;
d) a roughening device (20) for the surface of the remaining lining (2), capable of being introduced into the ladle (10);
e) a core (27) which can be lowered into the upright ladle and defining the inner shape of the lining (2) and the feed device (29), by means of which the lining material (30) is introduced into the space (32) between the inner surface (26) of the old lining (2) and the core (27).

3. Apparatus according to claim 2, characterised in that a heat shield (14) is provided for shielding the interior of the ladle from outside with the high-temperature burner (9) introduced.

4. Installation according to claim 2 or 3 characterised in that the roughening device (20) includes rollers (23) equipped with hard metal pins (24) and subjected to vibrations, capable of being guided, rolling on mounting arms (22), over the inner surface (26) of the old lining (2) following its contour.

## Revendications

1. Procédé de reconstitution du revêtement réfractaire d'une poche de coulée (10) destinée à la coulée de l'acier et d'autres enceintes métallurgiques semblables, dans lequel après une campagne les scories adhérentes et éventuellement aussi les couches supérieures imprégnées de scories de l'ancien revêtement sont éliminées et un nouveau revêtement complémentaire (30) réfractaire est appliqué sur l'ancien revêtement (2) en un procédé de coulée, revêtement qui fournit avec l'ancien revêtement (2) un garnissage réfractaire complet dans l'épaisseur de paroi d'origine, caractérisé en ce que dans une poche de coulée (10) encore très chaude et se présentant avec une légère inclinaison vers l'extérieur, les scories encore adhérentes à la surface intérieure sont séparées par fusion du revêtement restant à l'aide d'un brûleur (9) pour hautes températures opérant avec de l'oxygène pur en milieu réducteur et sont amenées à s'écouler à l'état liquide en fusion hors de la poche (10), et en ce que après refroidissement, la surface vitreuse du revêtement restant est rendue rugueuse, à la suite de quoi a lieu l'application du nouveau revêtement réfractaire (30).

2. Installation pour la reconstitution du revêtement réfractaire de poches de coulée pour la coulée de l'acier et d'autres enceintes métallurgiques analogues selon le procédé de la revendication 1, caractérisé par les parties d'installation suivantes :
a) un support (4) sur lequel peut être mise en place la poche (10), en présentant toutefois une légère inclinaison (5) vers l'extérieur,
b) un brûleur (9) pour hautes températures, à insérer dans la poche (10), apte à être guidé sur toute la surface intérieure (26) de la poche (10) sur une lance (8) pouvant pivoter, tourner et se déplacer dans le sens de la profondeur de la poche (10),
c) un équipement (16) pour recevoir les scories liquides de fusion s'écoulant de l'ouverture (6) de la poche,
d) un dispositif (20) pouvant être introduit dans la poche de coulée pour créer de la rugosité sur la surface du revêtement restant (2),
e) un gabarit (27) à introduire dans la poche droite pour la forme interne du revêtement (2) et un dispositif d'alimentation (29), au moyen duquel on peut introduire la masse de revêtement (30) dans l'espace intermédiaire (32) entre la surface intérieure (26) de l'ancien revêtement (2) et le gabarit (27).

3. Installation selon la revendication 2, caractérisée en ce qu'un écran thermique (14) est prévu pour isoler l'intérieur de la poche de l'extérieur lorsque le brûleur (9) pour hautes températures est introduit.

4. Installation selon la revendication 2 ou la revendication 3, caractérisée en ce que le dispositif (20) pour créer la rugosité comprend des rouleaux (23) équipés de tétons en métal dur (24) et se trouvant soumis à des vibrations, rouleaux qui peuvent être guidés, en tournant sur des bras de support (22) et en suivant fidèlement le contour, sur la surface intérieure (26) de l'ancien revêtement (2).
